# EUROPÄISCHE PATENTSCHRIFT

(11) **EP 3 786 308 B1**
(45) Veröffentlichungstag und Bekanntmachung des Hinweises auf die Patenterteilung: **13.10.2021**
(21) Anmeldenummer: 20192159.0
(22) Anmeldetag: 21.08.2020
(51) Int. Cl.: C21C 5/46, C21C 5/50, F27B 14/08

(54) **KONVERTER MIT WECHSELBAREM GEFÄSS**
CONVERTER WITH REPLACEABLE VESSEL
CONVERTISSEUR AVEC CUVE REMPLACABLE

(30) Priorität: 26.08.2019 DE 102019212745
(43) Veröffentlichungstag der Anmeldung: 03.03.2021
(73) Patentinhaber: SMS Group GmbH, 40237 Düsseldorf (DE)
(72) Erfinder: Muthwill, Ulrike, 47506 Neukirchen-Vluyn (DE); Kaluza, Thomas, 46539 Dinslaken (DE); Wagener, Frank, 46147 Oberhausen (DE); Zovkic, Simon, 40591 Düsseldorf (DE); Lux, Timm, 40668 Meerbusch (DE); Hahn, Dmitri, 52525 Heinsberg (DE)
(74) Vertreter: Klüppel, Walter

(56) Entgegenhaltungen:
- WO-A1-2007/028535
- US-A- 3 823 930
- US-A- 4 298 378

## Beschreibung

Die vorliegende Erfindung betrifft einen Konverter, insbesondere einen Top Blown Rotary Converter (TBRC) Konverter.

TBRC Konverter zeichnen sich dadurch aus, dass es neben der Kipp- bzw. Schwenkachse noch eine Rotationsachse vorgesehen ist. Das Kippen über die Schwenkachse wird üblicherweise über ein Stirnradgetriebe in Verbindung mit einem Tragring oder gemäß dem Rhönrad-Prinzip durchgeführt. Zur Drehung des Konvertergefäßes ist es bekannt, eine Königszapfenlagerung oder einen Drehkäfig-Tragring vorzusehen.

Beispielsweise umfasst der aus der EP 2 526 359 B1 bekannte metallurgische Ofen einen Ofenkörper, einen Tragring und eine Sockelstruktur. Metallurgische Öfen werden auch als Konverter und Ofenkörper auch als Gefäß bezeichnet.

Die Patentdokumente US3823930, WO2007028535 und US4298378 beziehen sich auch auf einen Konverter mit einem Gefäß zur Aufnahme einer Metallschmelze und mit einem Tragring.

Der Ofenkörper ist dazu eingerichtet, mittels einer zwischen dem Tragring und dem Ofenkörper angeordneten Stützanordnung, die zur Verbindung des Tragrings und des Ofenkörpers dient, eine Drehbewegung durchzuführen. Zu diesem Zweck umfasst die Stützanordnung eine Lageranordnung. Der Tragring ist für eine Kippbewegung des Ofenkörpers um eine horizontale Schwenkachse schwenkbar mit der Sockelstruktur verbunden.

Die Stützanordnung umfasst ein zwischen dem Ofenkörper und der Lageranordnung angeordnetes erstes Verbindungsrahmenmittel und ein zwischen der Lageranordnung und dem Tragring angeordnetes zweites Verbindungsrahmenmittel, wobei das erste Verbindungsrahmenmittel und das zweite Verbindungsrahmenmittel den Ofenkörper umgeben. Das erste Verbindungsrahmenmittel ist mit dem Ofenkörper und der Lageranordnung verbunden und das zweite Verbindungsrahmenmittel ist mit der Lageranordnung und dem Tragring verbunden. Das zweite Verbindungsrahmenmittel ist mit dem Tragring über eine erste Befestigung verbunden, die Bewegungen zwischen dem zweiten Verbindungsrahmenmittel und dem Tragring gestattet.

In der Praxis werden häufig unterschiedliche Mengen Metallschmelze einer bestimmten Legierung benötigt.

Ausgehend von dem aus der EP 2 526 359 B1 bekannten Stand der Technik liegt der vorliegenden Erfindung folglich die Aufgabe zugrunde, einen Konverter anzugeben, der sich flexibel und mit geringem apparativem Aufwand an unterschiedliche Metallschmelzenmengen anpassen lässt.

Erfindungsgemäß wird diese Aufgabe durch den Gegenstand des Hauptanspruchs gelöst. Vorteilhafte Ausgestaltungen sind in den Unteransprüchen angegeben.

Vorgeschlagen wird ein Konverter mit einem Gefäß, wie in den beigefügten Ansprüchen angegeben.

Die Befestigung des Gefäßes über Gefäßzapfen und Gefäßzapfenlager ermöglicht einen schnellen Wechsel des Gefäßes, um unterschiedlichen Metallschmelzenmengen gerecht zu werden.

In einer Ausgestaltung weist das Gefäß drei oder mehr Gefäßzapfen und der Tragring drei oder mehr Gefäßzapfenlager auf. Das Gewicht des mit Metallschmelze gefüllten Gefäßes kann somit vorteilhaft auf mehrere Gefäßzapfen/Gefäßzapfenlager verteilt werden, so dass die jeweiligen Gefäßzapfen/Gefäßzapfenlager weniger Last tragen müssen. Die Gefäßzapfen können dabei insbesondere in regelmäßigen Abständen um einen Umfang des Gefäßes verteilt sein. Bei der Verwendung von nur drei Gefäßzapfen/Gefäßzapfenlager nimmt das Gefäß beim Wechseln automatisch eine stabile Position auf den Gefäßzapfenlagern ein, so dass aufwendige Einstellarbeiten vermieden werden können.

In einem beanspruchten Ausführungsbeispiel weist der Konverter einen Rotationsring und ein Großwälzlager auf. Der Rotationsring ist mittels des Großwälzlagers drehbar an dem Tragring befestigt und das oder die Gefäßzapfenlager ist bzw. sind am Rotationsring befestigt. Auf diese Weise kann eine Rotation des Gefäßes ermöglicht werden. Dies kann eine bessere Homogenisierung von im Gefäß befindlicher Metallschmelze ermöglichen. Dazu kann der Konverter weiter einen Antrieb zum Drehen des Rotationsrings gegenüber dem Tragring aufweisen.

Nach einer weiteren Ausgestaltung des Konverters ist das Gefäß zur Aufnahme einer Metallschmelze im wesentlichen zylindersymmetrisch ausgestaltet.

Ferner sieht ein Ausführungsbeispiel des Konverters vor, dass der Rotationsring lösbar mit dem Großwälzlager verbunden ist. Der dadurch mögliche schnelle Wechsel des Rotationsrings kann die Flexibilität hinsichtlich der Verwendung von Gefäßen mit unterschiedlichem Fassungsvermögen weiter erhöhen.

Eine lösbare Verbindung zwischen Rotationsring mit dem Großwälzlager kann insbesondere mittels einer Verschraubung realisiert werden.

Nachfolgend wird die Erfindung anhand eines Ausführungsbeispiels näher erläutert. Es zeigt schematisch:
Fig. 1 einen Konverter in einer geschnittenen Ansicht, und
Fig. 2 einen Konverter in der Aufsicht.

Der in den Fig. 1 und 2 gezeigte Konverter 100 umfasst ein Gefäß 101 zur Aufnahme einer Metallschmelze und einen Tragring 102. Der Tragring 102 weist zwei Tragzapfen 103, 104 auf. Die Tragzapfen 103, 104 bilden eine Schwenkachse 105, um welche der Konverter 100 zum Ausgießen der Metallschmelze geschwenkt werden kann. Weiter sind an dem Gefäß 101 drei Gefäßzapfen 106, 107, 108 vorgesehen. Die Gefäßzapfen 106, 107, 108 sind in regelmäßigen Abständen um den Umfang des Gefäßes 101 angeordnet. Die Gefäßzapfen 106, 107, 108 werden in mit dem Tragring 102 verbundenen Gefäßzapfenlagern 109, 110, 111 gehalten.

In dem gezeigten Ausführungsbeispiel sind die Gefäßzapfenlager 109, 110, 111 mittelbar mit dem Tragring 102 verbunden. Unmittelbar sind die Gefäßzapfenlager 109, 110, 111 zunächst an einem Rotationsring 112 befestigt. Der Rotationsring 112 ist anschließend an dem Außenring eines Großwälzlagers 113 angebracht. Der Innenring des Großwälzlagers 113 ist dann direkt mit dem Tragring 102 verbunden. Auf diese Weise wird eine Drehbewegung des Gefäßes 101 um die Drehachse 114 ermöglicht.

Zur Drehung des Gefäßes 101 um die Achse 114 ist ferner ein Antrieb 115, der insbesondere einen Motor und ein Getriebe umfassen kann, vorgesehen.

Die Gefäßzapfenlager 109, 110, 111 können beispielsweise aus miteinander verschraubten Halbschalen gebildet sein. Auf diese Weise kann das Gefäß 101 schnell gewechselt werden, wobei nur die Verschraubung der Gefäßzapfenlager 109, 110, 111 gelöst werden muss, um das Gefäß mit den Gefäßzapfen 106, 107, 108 anzuheben. Somit können auf unkomplizierte unterschiedliche Gefäße 101 mit unterschiedlichem Fassungsinhalt mit dem beschriebenen Konverter verwendet werden.

Alternativ oder ergänzend kann der Rotationsring 112 lösbar mit dem Außenring des Großwälzlagers 113 verbunden sein. Hierzu kann beispielsweise eine Verschraubung vorgesehen sein. Rotationsringe 112 mit kleinerem Innendurchmesser können die Verwendung kleinerer Gefäße 101 ermöglichen, ohne dass die Gefäßzapfen 106, 107, 108 zu lang werden müssen.

### Liste der Bezugszeichen

- 100: Konverter
- 101: Gefäß
- 102: Tragring
- 103, 104: Tragzapfen
- 105: Schwenkachse
- 106, 107, 108: Gefäßzapfen
- 109, 110, 111: Gefäßzapfenlager
- 112: Rotationsring
- 113: Großwälzlager
- 114: Drehachse
- 115: Antrieb

## Patentansprüche

1. Konverter (100)
mit einem Gefäß (101) zur Aufnahme einer Metallschmelze und
mit einem Tragring (102), wobei der Tragring (102) zwei eine Schwenkachse (105) bildende Tragzapfen (103, 104) aufweist, um welche der Konverter (100) zum Ausgießen der Metallschmelze geschwenkt werden kann,
dass das Gefäß (101) zur Aufnahme einer Metallschmelze wenigstens einen Gefäßzapfen (106, 107, 108) aufweist,
dass der Konverter (100) wenigstens ein mit dem Tragring (102) direkt oder indirekt verbundenes Gefäßzapfenlager (109, 110, 111) aufweist, dass das Gefäß (101) mittels des Gefäßzapfens (106, 107, 108) und des Gefäßzapfenlagers (109, 110, 111) vom Tragring (102) gehalten wird, **dadurch gekennzeichnet,**
**dass** der Konverter (100) einen Rotationsring (112) aufweist,
**dass** der Konverter (100) ein Großwälzlager (113) aufweist,
**dass** der Rotationsring (112) mittels des Großwälzlagers (113) drehbar an dem Tragring (102) befestigt ist, und
das oder die Gefäßzapfenlager (109, 110, 111) am Rotationsring befestigt ist beziehungsweise, sind.

2. Konverter (100) nach Patentanspruch 1,
**dadurch gekennzeichnet,**
**dass** das Gefäß (101) drei oder mehr Gefäßzapfen (106, 107, 108) aufweist, dass der Konverter (100) drei oder mehr Gefäßzapfenlager (109, 110, 111) aufweist.

3. Konverter (100) nach Patentanspruch 2,
**dadurch gekennzeichnet,**
**dass** die Gefäßzapfen (106, 107, 108) in vorzugsweise regelmäßigen Abständen um einen Umfang des Gefäßes verteilt angeordnet sind.

4. Konverter (100) nach einem der vorherigen Patentanspruch 4,
**dadurch gekennzeichnet, dass** der Konverter (100) einen Antrieb (115) zum Drehen des Rotationsrings (112) gegenüber dem Tragring (102) aufweist.

5. Konverter (100) nach einem der vorherigen Patentansprüche,
**dadurch gekennzeichnet, dass** das Gefäß (101) zur Aufnahme einer Metallschmelze im wesentlichen zylindersymmetrisch ausgestaltet ist.

6. Konverter (100) nach einem der vorherigen Patentansprüche 4 oder 5,
**dadurch gekennzeichnet, dass** der Rotationsring (112) lösbar mit dem Großwälzlager (113) verbunden ist.

7. Konverter (100) Patentanspruch 6,
**dadurch gekennzeichnet, dass** der Rotationsring (112) mit dem Großwälzlager (113) verschraubt ist.

## Claims

1. Converter (100)
with a vessel (101) for receiving a metal melt and
with a support ring (102), wherein the support ring (102) has two support pins (103, 104), which form a pivot axis (105) and about which the converter (100) can be pivoted for pouring the metal melt,
that the vessel (101) for receiving a metal melt has at least one vessel pin (106, 107, 108), that the converter (100) comprises a vessel pin bearing (109, 110, 111) connected directly or indirectly with the support ring (102),
that the vessel (101) is held by the support ring (102) by means of the vessel pin (106, 107, 108) and the vessel pin bearing (109, 110, 111),
**characterised in that**
the converter (100) comprises a rotation ring (112),
the converter (100) has a large-diameter roller bearing (113),
the rotation ring (112) is detachably secured to the support ring (102) by means of the large-diameter roller bearing (113) and
the vessel pin bearing or bearings (109, 110, 111) is or are secured to the rotation ring.

2. Converter (100) according to claim 1, **characterised in that** the vessel (101) has three or more vessel pins (106, 107, 108) and that the converter (100) has three or more vessel pin bearings (109, 110, 111).

3. Converter (100) according to claim 2, **characterised in that** the vessel pins (106, 107, 108) are arranged in distribution around a circumference of the vessel preferably at regular intervals.

4. Converter (100) according to the preceding claim 4, **characterised in that** the converter (100) comprises a drive (115) for rotating the rotation ring (112) relative to the support ring (102).

5. Converter (100) according to any one of the preceding claims, **characterised in that** the vessel (101) is configured for receiving a metal melt in substantially cylinder-symmetrical manner.

6. Converter (100) according to one of the preceding claims 4 and 5, **characterised in that** the rotation ring (112) is detachably connected with the large-diameter roller bearing (113).

7. Converter (100) according to claim 6, **characterised in that** the rotation ring (112) is screw-connected with the large-diameter roller bearing (113).

## Revendications

1. Convertisseur (100) qui comprend une cuve (101) destinée à la réception d'une masse fondue métallique, ainsi qu'un anneau de support (102) ; dans lequel l'anneau de support (102) présente deux tourillons de support (103, 104) qui forment un axe de pivotement (105) autour duquel on peut faire pivoter le convertisseur (100) pour en extraire la masse fondue métallique; dans lequel la cuve (101) destinée à la réception d'une masse fondue métallique présente au moins un tourillon de cuve (106, 107, 108) ; dans lequel le convertisseur (100) présente au moins un palier de tourillon de cuve (109, 110, 111) qui est relié de manière directe ou de manière indirecte à l'anneau de support (102) ; dans lequel la cuve (101) est maintenue par l'anneau de support (102) au moyen du tourillon de cuve (106, 107, 108) et du palier de tourillon de cuve (109, 110, 111) ; **caractérisé en ce que** le convertisseur (100) présente un anneau de rotation (112) ; **en ce que** le convertisseur (100) présente un grand roulement à rouleaux (113); **en ce que** l'anneau de rotation (112) est fixé à l'anneau de support (102) en rotation au moyen du grand roulement à rouleaux (113) ; et le ou les palier(s) de tourillon de cuve (109, 110, 111) est, respectivement sont fixés à l'anneau de rotation.

2. Convertisseur (100) selon la revendication 1, **caractérisé en ce que** la cuve (101) présente trois tourillons de cuve (106, 107, 108) ou plus ; **en ce que** le convertisseur (100) présente trois paliers de tourillon de cuve (109, 110, 111).

3. Convertisseur (100) selon la revendication 2, **caractérisé en ce que** les tourillons de cuve (106, 107, 108) sont disposés en étant répartis de préférence à des intervalles réguliers autour d'une périphérie de la cuve.

4. Convertisseur (100) selon l'une quelconque des revendications précédentes, **caractérisé en ce que** le convertisseur (100) présente une commande (15) qui est destinée à la mise en rotation de l'anneau de rotation (112) par rapport à l'anneau de support (102).

5. Convertisseur (100) selon l'une quelconque des revendications précédentes, **caractérisé en ce que** la cuve (101) est conçue pour la réception d'une masse fondue métallique avec une symétrie essentiellement cylindrique.

6. Convertisseur (100) selon l'une quelconque des revendications 4 et 5, **caractérisé en ce que** l'anneau de rotation (112) est relié de manière amovible au grand roulement à rouleaux (113).

7. Convertisseur (100) selon la revendication 6, **caractérisé en ce que** l'anneau de rotation (112) est vissé au grand roulement à rouleaux (113).
